# EUROPÄISCHE PATENTSCHRIFT

(11) **EP 1 074 030 B1**
(45) Veröffentlichungstag und Bekanntmachung des Hinweises auf die Patenterteilung: **26.06.2002**
(21) Anmeldenummer: 99927662.9
(22) Anmeldetag: 14.04.1999
(51) Int. Cl.: H01H 1/20

(54) **SCHALTGERÄT MIT EINER SCHALTKAMMER-BAUGRUPPE**
SWITCHING DEVICE WITH INTERRUPTER CHAMBER MODULE
APPAREIL DE COMMUTATION COMPORTANT UN MODULE A CHAMBRE DE COUPURE

(30) Priorität: 22.04.1998 DE 19818058
(43) Veröffentlichungstag der Anmeldung: 07.02.2001
(73) Patentinhaber: SIEMENS AKTIENGESELLSCHAFT, 80333 München (DE)
(72) Erfinder: NIEBLER, Ludwig, D-93164 Laaber (DE); STRASSBURGER, Michael, D-92266 Ensdorf (DE)
(86) Internationale Anmeldenummer: DE9901116
(87) Internationale Veröffentlichungsnummer: WO9954897

(56) Entgegenhaltungen:
- EP-A- 0 049 550
- DE-A- 3 446 870
- DE-B- 1 230 893
- US-A- 3 436 497
- US-A- 4 684 772

## Beschreibung

Die Erfindung bezieht sich auf ein Schaltgerät mit einer Schaltkammer-Baugruppe mit zwei gegenüberliegenden Seitenwänden und einem diese einstückig verbindenden Schaltkammer-Boden, durch die ein Innenraum gebildet ist, in dem ein Schieber in einer Bewegungsrichtung quer zur Längsausdehnung der Schaltkammer-Baugruppe verschiebbar gelagert ist, wobei in einer Öffnung des Schiebers eine festen Kontakten zugeordnete, bewegliche Kontaktbrücke unter Beaufschlagung einer Kontaktdruckfeder gehalten ist.

Ein gattungsgemäßes Schaltgerät ist der DE 693 02 599 T2 zu entnehmen. Hier ist ein mehrpoliger Trennschalter offenbart, bei dem für jeden Polstromweg eine Trennstruktur mit trennbaren Kontakten vorgesehen ist. Jeder Polstromweg enthält zwei feste Kontakte und zwei auf einer beweglichen Kontaktbrücke angeordnete bewegliche Kontakte, durch die ein Polschalter mit doppelter Unterbrechung gebildet wird. Die bewegliche Kontaktbrücke wird durch einen Mechanismus zur Öffnung und Schließung der Kontakte beaufschlagt. Dies erfolgt über einen Drücker, der in einem festen Käfig geführt wird. Der Käfig besteht aus isolierendem Material und enthält eine Bodenwand und davon senkrecht abstehende Seitenwände und ist mit so bemessenen Fenstern versehen, daß sie die Verschiebung der Kontaktbrücke, insbesondere unter der Wirkung des Öffnungs- und Schließmechanismus im Fall eines elektrodynamischen Rückstoßes erlauben. Außerdem bestimmen die Fenster einen oberen Anschlag für die Kontaktbrücke. Eine Kontaktdruckfeder ist zwischen der Bodenwand des Käfigs und der Kontaktbrücke in einer zentralen Aushöhlung des Käfigs angeordnet, die als Sitz und translatorische Führung des Drückers dient. Der Drücker wird so gegen die Innenflächen der Seitenwänden des Käfigs geführt. Die Wände des Drückers weisen Öffnungen auf, die so bemessen sind, daß sie einerseits die Einführung der Kontaktbrücke in den Drücker und andererseits eine Winkelbewegung der Brücke in Bezug auf den Drücker erlauben. Der Käfig enthält isolierende Flügel, die in Längsrichtung über eine Strecke verlaufen, die etwas größer ist als die Länge der Kontaktbrücke, und deren Höhe ausreicht, um ein Volumen zu erzeugen, daß die öffnungs-Lichtbögen enthält.

Die Montage dieser Schaltkammer-Baugruppe erfolgt in der Weise, daß zuerst der Drücker bzw. Schieber in den Käfig eingeführt und in einer definierten Stellung gehalten wird. Hierdurch wird von der Seite her unter den die Anschläge bildenden Stegen ein Fenster im Schieber zugänglich. Nachdem die Kontaktdruckfeder von oben her durch ein Loch im Schieber in den Käfig eingeführt ist, wird nach Durchdruck der Feder mittels eines Stempels in den noch freien Raum des Fensters das bewegliche Schaltstück eingeführt und schließlich durch eine 90°-Drehung in seine endgültige Betriebslage gedreht.

Der beschriebene Montagevorgang ist zeit- und kostenaufwendig.

Daher liegt der Erfindung die Aufgabe zugrunde, ein Schaltgerät der obengenannten Art mit einer Schaltkammer-Baugruppe zu verbessern, die eine einfache, insbesondere maschinelle Montage ermöglicht.

Die Aufgabe wird dadurch gelöst, daß zwischen zwei gegenüberliegenden Seiten beider Seitenwände vom Innenraum nach außen ein Durchlaß vorhanden ist, der in einer Ebene liegt, die im wesentlichen senkrecht zur Bewegungsrichtung der Kontaktbrücke ist, und der von mindestens der Länge der Kontaktbrücke ist, wobei die Kontaktbrücke durch den Durchlaß in Richtung des Schaltkammerbodens in den Innenraum zur Halterung zwischen der Kontaktdruckfeder und dem Schieber einführbar ist und dass zur Halterung des Schiebers ein Anschlag vorgesehen ist.

Die erfindungsgemäße Ausführung bietet den Vorteil, daß die in der Schaltkammer-Baugruppe liegenden Teile der Reihe nach von einer Seite in einer Bewegungsrichtung in den Innenraum hineinmontiert werden können. Durch den Durchlaß ist genügend Freiraum gegeben, daß eine Montage durch Fertigungsautomaten auf einfache Weise möglich ist.

Eine vorteilhafte Weiterbildung der Erfindung besteht, wenn die Seitenwände den Anschlag für den Schieber aufweisen.

Weiterhin ist es vorteilhaft, wenn der Schieber mit den Seitenwänden verrastbar ist, um auf diese Weise eine einfache Verbindung zu schaffen.

Vorteilhafterweise weist der Schieber Rastelemente auf, die in längs zur Bewegungsrichtung des Schiebers ausgebildete Schlitze eingreifen. Dies bedeutet, daß zwischen dem Schieber und dem Seitenwänden eine lose Rastverbindung besteht, die die Verschiebung des Schiebers in der genannten Bewegungsrichtung ermöglicht.

Sind die beiden Seitenwände lediglich an zwei gegenüberliegenden Längsseiten durch den Schaltkammer-Boden verbunden, an dem sich die Kontaktdruckfeder abstützt, besteht eine Ausführungsform, bei der die Wärme, die durch die Lichtbögen in dem Innenraum erzeugt wird, gut abgeführt wird.

Aufgrund der Lichtbogenwärme kann sich das Gebilde mit den beiden Seitenwänden verziehen und in unerlaubter Weise deformieren. Um dies zu vermeiden, wird vorteilhafterweise die Schaltkammer-Baugruppe in ein Kammersystem derart eingebettet, daß die Seitenwände nach außen abgestützt werden.

Eine weitere vorteilhafte Maßnahme ist durch Rippen an einem Gehäuseteil und/oder an anderen Unterbaugruppen des Schaltgeräts gegeben, die in die Schaltkammer ragen und somit eine Beabstandung der Seitenwände gewährleisten.

Ein Ausführungsbeispiel der Erfindung wird im folgenden anhand einer Zeichnung näher erläutert. Es zeigen:
- FIG 1: eine Explosionsdarstellung der erfindungsgemäßen Schaltkammer-Baugruppe mit zugehörigen Komponenten,
- FIG 2: eine gegenüber FIG 1 abgewandelte Schaltkammer-Baugruppe,
- FIG 3: einen Schieber mit einer beweglichen Kontaktbrücke und
- FIG 4: eine in ein Kammersystem eingebettete Schaltkammer-Baugruppe.

FIG 1 zeigt eine Schaltkammer-Baugruppe 1, eine Kontaktdruckfeder 2, eine bewegliche Kontaktbrücke 3 und einen im Stand der Technik als Drücker bezeichneten Schieber 4 in einer Explosionsdarstellung. Die Schaltkammer-Baugruppe 1 besteht in der gezeichneten Darstellung im wesentlichen aus zwei parallelen, länglichen Seitenwänden 5, die an ihrer Unterseite durch einen hier nicht dargestellten Schaltkammer-Boden 6 verbunden sind. Der Zwischenraum 7 zwischen beiden Seicenwänden 5, d.h. der Innenraum, ist bis auf die Verbindung durch den Schaltkammer-Boden 6 allseitig zugänglich. Mittig und quer zu den Längsseiten 8 ist durch Konturen 9 in den Seitenwänden 5 ein Führungskanal 10 gebildet, der in den Seitenwänden 5 mit Schlitzen 11 versehen ist. Nach Einführung der Kontaktdruckfeder 2 in diesen Führungskanal 10 und Abstützung am Schaltkammer-Boden 6 wird die bewegliche Kontaktbrücke 3 ebenfalls von oben her in den Innenraum eingeführt. Der Führungskanal 10 ist in seinen Abmessungen dem Schieber 4 angepaßt. Dieser wird nach der beweglichen Kontaktbrücke 3 in den Führungskanal 10 eingeführt und verrastet dabei mit seinen seitlich angeordneten Rastnasen 12 in den genannten Schlitzen 11 und kommt auf der Kontaktbrücke zur Auflage. Hierzu weist der Schieber 4 eine Öffnung 15 auf, die als Ausnehmung an der Unterseite zur Aufnahme der Kontaktbrücke 3 ausgeführt ist. Die obere Begrenzung der Schlitze 11 dient hier als Anschlag für den Schieber 4.

Die Schaltkammer-Baugruppe 1 kann z.B. auch derart ausgeführt sein, daß die oberen Längsseiten 8, über die die Komponenten eingeführt werden, durch Stege 13 gemäß FIG 2 miteinander verbunden sind. Diese müssen so beabstandet sein, daß sich zwischen ihnen ein Durchlaß 14 von mindestens der Länge der Kontaktbrücke 3 ergibt. Es muß demnach gewährleistet sein, daß die Kontaktbrücke 3 in ihrer gesamten Länge von oben her in nur einer Bewegungsrichtung in ihre endgültige Einbaulage im Innenraum 7 zugeführt werden kann.

FIG 3 zeigt eine alternative Ausführung eines Schiebers 4, bei dem die Öffnung 15 als Fenster ausgebildet ist.

FIG 4 zeigt die Einbettung der montierten Schaltkammer-Baugruppe 1 zwischen Seitenwänden 16 eines Kammersystems eines Schaltgeräts. Hierdurch werden die Seitenwände 5 der Schaltkammer-Baugruppe 1 nach außen abgestützt, so daß diese nicht auseinandergedrückt werden können. Weiterhin zeigt FIG 4 Querrippen 17, z.B. an einem anderen Gehäuseteil oder einer Unterbaugruppe, welche von oben in die Schaltkammer-Baugruppe 1 hineinragen und diese aufspreizen, d.h. für einen gleichbleibenden Mindestabstand ihrer Seitenwände 5 sorgen.

## Patentansprüche

1. Schaltgerät mit einer Schaltkammer-Baugruppe (1) mit zwei gegenüberliegenden Seitenwänden (5) und einem diese einstückig verbindenden Schaltkammer-Boden (6), durch die ein Innenraum (7) gebildet ist, in dem ein Schieber (4) verschiebbar gelagert ist, wobei in einer Öffnung (15) des Schiebers eine festen Kontakten zugeordnete bewegliche Kontaktbrücke (3) unter Beaufschlagung einer Kontaktdruckfeder (2) gehalten ist, **dadurch gekennzeichnet, daß** zwischen zwei gegenüberliegenden Seiten (8) beider Seitenwände (5) vom Innenraum (7) nach außen ein Durchlaß (14) vorhanden ist, der in einer Ebene liegt, die im wesentlichen senkrecht zur Bewegungsrichtung der Kontaktbrücke (3) ist, und der von mindestens der Länge der Kontaktbrücke (3) ist, wobei die Kontaktbrücke (3) durch den Durchlaß (14) in Richtung des Schaltkammer-Bodens (6) in den Innenraum (7) zur Halterung zwischen der Kontaktdruckfeder (2) und dem Schieber (4) einführbar ist und daß zur Halterung des Schiebers (4) ein Anschlag vorgesehen ist.

2. Schaltgerät nach Anspruch 1, **dadurch gekennzeichnet, daß** die Seitenwände (5) den Anschlag für den Schieber (4) aufweisen.

3. Schaltgerät nach Anspruch 1 oder 2, **dadurch gekennzeichnet, daß** der Schieber (4) mit den Seitenwänden (5) verrastbar ist.

4. Schaltgerät nach einem der vorangehenden Ansprüche, **dadurch gekennzeichnet, daß** der Schieber (4) Rastelemente (12) aufweist, die in längs zur Bewegungsrichtung des Schiebers (4) ausgebildete Schlitze (11) eingreifen.

5. Schaltgerät nach einem der vorangehenden Ansprüche, **dadurch gekennzeichnet, daß** die beiden Seitenwände (5) lediglich an zwei gegenüberliegenden Längsseiten durch den Schaltkammer-Boden (6) verbunden sind, an dem sich die Kontaktdruckfeder (2) abstützt.

6. Schaltgerät nach einem der vorangehenden Ansprüche, **dadurch gekennzeichnet, daß** die Schaltkammer-Baugruppe (1) in ein Kammersystem (16) des Schaltgeräts derart eingebettet ist, daß die Seitenwände (5) nach außen abgestützt werden.

7. Schaltgerät nach einem der vorangehenden Ansprüche, **dadurch gekennzeichnet, daß** Rippen (17) an einem Gehäuseteil und/oder an anderen Unterbaugruppen des Schaltgeräts in die Schaltkammer-Baugruppe (1) ragen und die eine bleibende Beabstandung der Seitenwände (5) gewährleisten.

## Claims

1. Switching device having a switching chamber assembly (1) with two opposite side walls (5) and with a switching chamber base (6) connecting them integrally, by means of which an internal area (7) is formed, in which a slide (4) is mounted such that it can move, with a moving contact link (3), which is associated with fixed contacts, being held in an opening (15) in the slide by the action of a contact compression spring (2), **characterized in that** an aperture (14) is provided to the exterior from the internal area (7) between two opposite sides (8) of the two side walls (5), which aperture (14) lies in a plane which is essentially at right angles to the movement direction of the contact link (3) and which is at least the same length as the contact link (3), in which case the contact link (3) can be inserted through the aperture (14) and between the contact compression spring (2) and the slide (4) in the direction of the switching chamber base. (6) into the internal area (7) in order to provide retention, and **in that** a stop is provided for retention of the slide (4).

2. The switching device as claimed in Claim 1, **characterized in that** the side walls (5) have the stop for the slide (4).

3. Switching device according to Claim 1 or 2, **characterized in that** the slide (4) can be latched to the side walls (5).

4. Switching device according to one of the preceding claims, **characterized in that** the slide (4) has latching elements (12), which engage in slots (11) formed along the movement direction of the slide (4).

5. Switching device according to one of the preceding claims, **characterized in that** the two side walls (5) are connected by means of the switching chamber base (6) on only two opposite longitudinal sides, and the contact compression spring (2) is supported on the switching chamber base (6).

6. Switching device according to one of the preceding claims, **characterized in that** the switching chamber assembly (1) is embedded in a chamber system (16) in the switching device, such that the side walls (5) are supported on the outside.

7. Switching device according to one of the preceding claims, **characterized in that** ribs (17) on one housing part and/or on other subassemblies of the switching device project into the switching chamber assembly (1), and ensure that the side walls (5) are kept apart all the time.

## Revendications

1. Appareil de commutation comportant un module à chambre de coupure (1) ayant deux parois latérales (5) situées en vis-à-vis et reliées d'une pièce par un fond de chambre de coupure (6), l'ensemble formant une chambre intérieure (7) dans laquelle un coulisseau (4) est monté mobile transversalement à l'étendue longitudinale du module à chambre de coupure, un pont de contact (3) mobile associé à des contacts fixes et sollicitant un ressort de pression de contact (2) étant maintenu dans une ouverture (15) du coulisseau, **caractérisé en ce qu'**entre deux côtés (8) situés en vis-à-vis des deux parois latérales (5), il existe, depuis la chambre intérieure (7) vers l'extérieur, un passage (14) qui se trouve dans un plan qui est sensiblement perpendiculaire à la direction de déplacement du pont de contact (3), et qui est d'au moins la longueur du pont de contact (3), le pont de contact (3) pouvant être introduit par le passage (14) dans la chambre intérieure (7), en direction du fond de chambre de coupure (6) aux fins d'être fixé entre le ressort de pression de contact (2) et le coulisseau (4) et qu'une butée est prévue pour maintenir le coulisseau (4).

2. Appareil de commutation selon la revendication 1, **caractérisé en ce que** les parois latérales (5) comportent la butée pour le coulisseau (4).

3. Appareil de commutation selon la revendication 1 ou 2, **caractérisé en ce que** le coulisseau (4) peut s'encliqueter avec les parois latérales (5).

4. Appareil de commutation selon l'une des revendications précédentes, **caractérisé en ce que** le coulisseau (4) comporte des éléments d'encliquetage (12) qui pénétrent dans des fentes (11) réalisées longitudinalement par rapport à la direction de déplacement du coulisseau (4).

5. Appareil de commutation selon l'une des revendications précédentes, **caractérisé en ce que** les deux parois latérales (5) sont reliées uniquement au niveau de deux côtés longitudinaux situés en vis-à-vis par le fond de chambre de coupure (6) sur lequel prend appui le ressort de pression de contact (2).

6. Appareil de commutation selon l'une des revendications précédentes, **caractérisé en ce que** le module à chambre de coupure (1) est incorporé dans un système de chambre (16) de telle sorte que les parois latérales (5) sont soutenues vers l'extérieur.

7. Appareil de commutation selon l'une des revendications précédentes, **caractérisé en ce que** des nervures (17) prévues sur une partie de boîtier et/ou sur d'autres sous-modules de l'appareil de commutation font saillie dans le module à chambre de coupure (1) et garantissent un écartement constant des parois latérales (5).
